# EUROPÄISCHE PATENTSCHRIFT

(11) **EP 0 718 170 B1**
(45) Veröffentlichungstag und Bekanntmachung des Hinweises auf die Patenterteilung: **18.08.1999**
(21) Anmeldenummer: 95119401.8
(22) Anmeldetag: 08.12.1995
(51) Int. Cl.: B61F 3/16, B61F 3/04, B61D 13/00, B61C 9/52

(54) **Fahrwerk für Schienenfahrzeuge**
Bogie for railway vehicles
Bogie pour véhicules ferroviaires

(30) Priorität: 22.12.1994 DE 4446043
(43) Veröffentlichungstag der Anmeldung: 26.06.1996
(73) Patentinhaber: SIEMENS AKTIENGESELLSCHAFT, 80333 München (DE)
(72) Erfinder: Pfannschmidt, Bernd, Dipl.-Ing.(FH), D-90574 Rosstal (DE)

(56) Entgegenhaltungen:
- EP-A- 0 024 294
- EP-A- 0 263 793
- EP-A- 0 465 346
- DE-A- 2 910 392

## Beschreibung

Die Erfindung betrifft ein Fahrwerk für Schienenfahrzeuge nach dem Oberbegriff des Patentanspruches 1.

Ein Drehgestell-Fahrwerk dieser Art ist aus der DE-A-29 10 392 bekannt. Bei diesem Straßenbahnfahrwerk sind die Räder einzeln antreibbar und in vertikal beweglich gelagerten sowie federnd abgestützten Schwingen gelagert, wobei auf der Innenseite jedes Rades an der Schwinge ein Winkelgetriebe angeordnet ist, dessen Antriebswelle parallel zur Schwingenebene liegt und mit dem Antriebsmotor verbunden ist.

Durch die EP 0 571 961 A1 ist ein Fahrwerk für Schienenfahrzeuge bekannt, das aus zwei parallelen Längsträgern besteht, die durch zwei Querträger miteinander verbunden sind. An den Enden der Längsträger ist jeweils eine gabelförmige Radschwinge angelenkt, in deren Gabel jeweils ein Einzelrad drehbar gelagert ist. Jedes Einzelrad wird von einem Motor mit Stirnradgetriebe angetrieben, wobei das Motorgehäuse am Getriebegehäuse befestigt ist. Die Längsachse des Motors liegt dabei parallel zu den Querträgern und fluchtet mit der Achse der Gelenke der jeweiligen Radschwinge. Das Getriebegehäuse ist an der axial innenliegenden Gabelhälfte der Radschwinge befestigt. Da der Motor mit seinem Getriebe axial innen liegt, ist im Bereich der Radkästen eines Schienenfahrzeugs kein Niederflurbereich möglich. Auch der gemeinsame Antrieb von zwei in Längsrichtung hintereinander liegenden Einzelrädern ist nicht möglich.

Aufgabe der vorliegenden Erfindung ist es, ein Fahrwerk für ein Schienenfahrzeug zu schaffen, das auch im Bereich der Radkästen einen großen Niederflur-Anteil zuläßt.

Die Aufgabe wird erfindungsgemäß durch die Merkmale im Anspruch 1 gelöst. Vorteilhafte Ausgestaltungen der Erfindung sind in den Unteransprüchen 2 bis 10 beschrieben.

Das Fahrwerk gemäß Anspruch 1 umfaßt zwei parallele Längsträger, die durch wenigstens einen Quertäger miteinander verbunden sind. Im Fahrwerk sind zwei Radpaare aus jeweils zwei Einzelrädern drehbar gelagert, wobei wenigstens zwei axial gegenüberliegende Einzelräder von jeweils einem Motor mit Getriebe angetrieben sind. Bei dem erfindungsgemäßen Fahrwerk ist jedes Einzelrad in einer Radschwinge gelagert, die jeweils parallel zur Fahrwerkslängsachse an beiden Enden von parallelen Fahrwerksteilen angelenkt sind. Bei dem Fahrwerk nach Anspruch 1 erlauben die Gelenke, durch die die Radschwingen mit den parallelen Fahrwerksteilen verbunden sind, eine vertikale Auslenkung der Radschwingen. Die Gelenkachse verläuft hierbei rechtwinklig zur Fahrwerkslängsachse. Von den vier Einzelrädern des Fahrwerks nach Anspruch 1 werden wenigstens zwei axial gegenüberliegende Einzelräder von jeweils einem Motor mit Getriebe angetrieben. Die Motoren sind hierbei mit ihren Längsachsen parallel zu den Längsträgern angeordnet und an diesen befestigt. Dabei ist das Getriebegehäuse als Radschwinge ausgebildet. Bei jeder Radschwinge ist damit das Getriebe-Großrad und das Einzelrad gemeinsam im jeweiligen Getriebegehäuse gelagert. Eine eigene Lagerung für jedes Einzelrad entfällt somit. Gegenüber einer getrennten Lagerung von Getriebe-Großrad und Einzelrad wird dadurch eine Gewichts- und Kostenreduzierung erzielt.

Durch die Integration des Getriebes in die Radschwinge besitzt das Fahrwerk im Bereich seiner Einzelräder nur eine geringe axiale Baubreite, so daß der Wagenkasten eines Schienenfahrzeugs im Bereich zwischen seinen gegenüberliegenden Radkästen einen größeren Niederflur-Anteil aufweist. Dies trifft besonders dann zu, wenn das Einzelrad fliegend an der Innenseite der Radschwinge angeordnet ist.

Das Fahrwerk nach Anspruch 1 kann durch Längenänderung der Querträger für alle Spurweiten gefertigt werden. Durch eine Längenänderung des Querträgers und durch die Variation der Radkästen eines Wagenkastens kann auf einfache Weise ein Baukastensystem für Schienenfahrzeuge realisiert werden.

Bei dem erfindungsgemäßen Fahrwerk sind die Radschwingen an den beiden Enden der Längsträger angelenkt, wobei die Radschwingen an den beiden Enden der Motorgehäuse angelenkt sind und wobei die Motorgehäuse an den Längsträgern und/oder an den Querträgern des Fahrwerks befestigt sind.

Sind die parallelen Längsträger durch zwei Querträger miteinander verbunden, dann können die Radschwingen alternativ auch an den beiden Enden der Querträger angelenkt sein (Anspruch 2). Bei beiden Ausgestaltungen sind jedoch Längs- und Querträger erforderlich, um die tragende Funktion des Fahrwerks sicherzustellen.

Bei dem erfindungsgemäßen Fahrwerk können wenigstens zwei, ein Radpaar bildende Einzelräder von jeweils einem Motor angetrieben werden. Es ist jedoch auch möglich, alle Einzelräder durch jeweils einen Motor anzutreiben. Außerdem können auch die jeweils einem Längsträger zugeordneten Einzelräder jeweils von einem Motor gemeinsam angetrieben werden. Bei dem in die Radschwinge integrierten Getriebe kann es sich z.B. um ein Winkelgetriebe handeln. Weiterhin kann das Getriebe auch mehrstufig ausgebildet sein, wobei auch eine Kombination von Winkelgetriebe und Planetengetriebe möglich ist. Bei einer Ausgestaltung ist es in vorteilhafter Weise möglich, jeweils eine oder mehrere Getriebestufen in jede Gabelhälfte zu integrieren.

Die Erfindung sowie weitere vorteilhafte Ausgestaltungen werden im folgenden anhand von zwei schematisch dargestellten Ausführungsbeispielen in der Zeichnung näher erläutert. Es zeigen:
- FIG 1: eine Seitenansicht einer ersten Ausführungsform des erfindungsgemäßen Fahrwerks,
- FIG 2: eine Draufsicht auf das Fahrwerk nach FIG 1,
- FIG 3: eine Seitenansicht einer zweiten Ausführungsform des erfindungsgemäßen Fahrwerks,
- FIG 4: eine Draufsicht auf das Fahrwerk nach FIG 3.

In den FIG 1 bis 4 sind mit 1 und 2 die beiden Längsträger eines Fahrwerks für Schienenfahrzeuge bezeichnet. Beide Längsträger sind durch zwei Querträger 3 und 4 miteinander verbunden.

Bei dem in FIG 1 und 2 dargestellten Ausführungsbeispiel ist an beiden Enden der Querträger 3 und 4 jeweils eine Radschwinge 5 und 6 bzw.7 und 8 angelenkt.

In jeder Radschwinge 5 bis 6 ist jeweils ein Einzelrad 9 bis 12 drehbar gelagert. Die Einzelräder 9 und 11 bzw.10 und 12 bilden jeweils ein Radpaar.

Die Einzelräder einer Fahrwerksseite, d.h. die Einzelräder 9 und 10 bzw.11 und 12 werden jeweils von einem Motor 13 bzw.14 gemeinsam angetrieben. Beide Motoren 13 und 14 sind in dem dargestellten Ausführungsbeispiel an den Querträgern 3 und 4 befestigt.

Der Motor 13 treibt über jeweils ein Getriebe 15 bzw.16 die Einzelräder 9 und 10 an. Analog treibt der Motor 14 die Einzelräder 11 und 12 über ein Getriebe 17 bzw.18 an. Jeder Motor 13 bzw.14 wirkt also über zwei Getriebe 15 und 16 bzw.17 und 18 auf die entsprechenden Einzelräder 9 und 10 bzw.11 und 12. In der Zeichnung ist nur in den FIG 1 und 2 das Getriebe 17 in der Radschwinge 7 gestrichelt dargestellt. Die anderen Getriebe 15 und 16 sowie 18 sind entsprechend aufgebaut.

Das zweite Ausführungsbeispiel gemäß FIG 3 und 4 unterscheidet sich von dem ersten Ausführungsbeispiel dadurch, daß die Radschwingen 5 und 6 an beiden Enden des Motorgehäuses 19 (Gehäuse des Motors 13) und die Radschwingen 7 und 8 an den beiden Enden des Motorgehäuses 20 (Gehäuse des Motors 14) angelenkt sind.

Erfindungsgemäß sind bei beiden Ausführungsbeispielen die Radschwingen 5 bis 8 als Getriebegehäuse ausgebildet. Bei jeder Radschwinge 5 bis 8 ist damit das Getriebe-Großrad und das Einzelrad 9 bis 12 gemeinsam in der jeweiligen, als Getriebegehäuse ausgebildeten Radschwinge 5 bis 8 gelagert. Eine eigene Lagerung für jedes Einzelrad 9 bis 12 entfällt somit. Gegenüber einer getrennten Lagerung von Getriebe-Großrad und Einzelrad 9 bis 12 wird dadurch eine Gewichtsreduzierung erzielt.

Durch die Integration der Getriebe 15 bis 18 in die Radschwingen 5 bis 8 sowie durch die axial innere fliegende Lagerung der Einzelräder 9 bis 12 in den Radschwingen 5 bis 8 besitzt das Fahrwerk im Bereich seiner Einzelräder 9 bis 12 nur eine geringe axiale Baubreite, so daß der Wagenkasten eines Schienenfahrzeugs im Bereich zwischen seinen gegenüberliegenden Radkästen einen größeren Niederflur-Anteil aufweist.

Jede Radschwinge 5 bis 8 ist über eine Primärfeder 21 bis 24, die in einer Traverse 25 bis 28 aufgenommen ist, abgefedert. Die Traversen 25 und 26 sind am Motorgehäuse 19 und die Traversen 27 und 28 am Motorgehäuse 20 befestigt.

## Patentansprüche

1. Fahrwerk für Schienenfahrzeuge, das folgende Merkmale umfaßt:
- Zwei parallele Längsträger (1 und 2), die durch wenigstens einen Querträger (3 bzw. 4) miteinander verbunden sind,
- zwei Radpaare aus jeweils zwei Einzelrädern (9 bis 12), wobei wenigstens zwei axial gegenüberliegende Einzelräder von jeweils einem Motor (13 bzw. 14) mit Getriebe (15 bis 18) angetrieben sind,
- jedes Einzelrad ist in einer Radschwinge (5 bis 8) drehbar gelagert, wobei die Radschwingen jeweils parallel zur Fahrwerkslängsachse an beiden Enden von parallelen Fahrwerksteilen angeordnet und um ein Gelenk, dessen Achse rechtwinklig zur Fahrwerkslängsachse verläuft, vertikal auslenkbar sind,
- die Motoren sind mit ihren Längsachsen parallel zu den Längsträgern angeordnet,
- die Radschwingen sind als Getriebegehäuse ausgebildet,
- die Radschwingen (5 bis 8) sind an den beiden Enden der Längsträger (1 bzw. 2) angelenkt,
**dadurch gekennzeichnet,** daß
die Radschwingen an den beiden Enden der Gehäuse (19 bzw. 20) der Motoren (13 bzw. 14) angelenkt sind, wobei die Motorgehäuse an den Längsträgern und/oder an den Querträgern des Fahrwerks befestigt sind.

2. Fahrwerk nach Anspruch 1,
**dadurch gekennzeichnet,**
daß die parallelen Längsträger (1 und 2) durch zwei Querträger (3 und 4) miteinander verbunden sind, wobei an den beiden Enden der Querträger die Radschwingen ((5 bis 8) angelenkt sind.

3. Fahrwerk nach Anspruch 1,
**dadurch gekennzeichnet,**
daß im Gelenkpunkt der Radschwinge eine Bogenzahnkupplung oder eine winkelbewegliche Kupplung angeordnet ist.

4. Fahrwerk nach Anspruch 1,
**dadurch gekennzeichnet,**
daß am Motorgehäuse (19 bzw. 20) wenigstens eine Traverse (25 bis 28) befestigt ist, die wenigstens eine Primärfeder (21 bis 24) aufnimmt.

5. Fahrwerk nach Anspruch 1,
**dadurch gekennzeichnet,**
daß ein weiterer Längsträger in der Mitte des Fahrwerks angeordnet ist.

6. Fahrwerk nach Anspruch 1,
**dadurch gekennzeichnet,**
daß bei zwei Querträgern ein weiterer Querträger in der Mitte des Fahrwerks angeordnet ist.

7. Fahrwerk nach Anspruch 1,
**dadurch gekennzeichnet,**
daß die Längsträger und Querträger als plattenförmiges Teil ausgebildet sind.

8. Fahrwerk nach Anspruch 1,
**dadurch gekennzeichnet,**
daß die Einzelräder fliegend in den Radschwingen gelagert sind.

9. Fahrwerk nach Anspruch 1,
**dadurch gekennzeichnet,**
daß die Einzelräder in gabelförmigen Radschwingen gelagert sind, wobei wenigstens eine der beiden Gabelhälften als Getriebegehäuse ausgebildet ist.

10. Fahrwerk nach Anspruch 1,
**dadurch gekennzeichnet,**
daß Radwelle und Großradwelle jeweils einstückig ausgebildet sind.

## Claims

1. Bogie for railway vehicles, comprising the following features:
- two parallel longitudinal carriers (1 and 2) which are connected to each other by at least one transverse carrier (3 or 4),
- two wheel pairs of in each case two individual wheels (9 to 12), with at least two axially opposing individual wheels being driven by a respective motor (13 or 14) with gears (15 to 18),
- each individual wheel is rotatably mounted in a wheel link (5 to 8), with the wheel links being arranged in each case parallel to the longitudinal axis of the bogie at both ends of parallel bogie parts and being vertically deflectable about a hinge, the axis of which extends at right angles to the longitudinal axis of the bogie,
- the motors are arranged with their longitudinal axes parallel to the longitudinal carriers,
- the wheel links are constructed as gearboxes,
- the wheel links (5 to 8) are hinged to the two ends of the longitudinal carriers (1 or 2),
characterized in that the wheel links are hinged to the two ends of the housings (19 or 20) of the motors (13 or 14), with the motor housings being secured to the longitudinal carriers and/or to the transverse carriers of the bogie.

2. Bogie according to claim 1, characterized in that the parallel longitudinal carriers (1 and 2) are connected to each other by two transverse carriers (3 and 4), with the wheel links (5 to 8) being hinged to the two ends of the transverse carriers.

3. Bogie according to claim 1, characterized in that a curved teeth coupling or an angularly movable coupling is arranged in the hinge point of the wheel link.

4. Bogie according to claim 1, characterized in that at least one cross-arm (25 to 28) is secured to the motor housing (19 or 20), with the cross-arm accommodating at least one primary spring (21 to 24).

5. Bogie according to claim 1, characterized in that a further longitudinal carrier is arranged in the middle of the bogie.

6. Bogie according to claim 1, characterized in that with two transverse carriers a further transverse carrier is arranged in the middle of the bogie.

7. Bogie according to claim 1, characterized in that the longitudinal carriers and transverse carriers are constructed as a plate-shaped part.

8. Bogie according to claim 1, characterized in that the individual wheels are mounted in a flying manner in the wheel links.

9. Bogie according to claim 1, characterized in that the individual wheels are mounted in fork-shaped wheel links, with at least one of the two fork halves being constructed as gearbox.

10. Bogie according to claim 1, characterized in that wheel shaft and large wheel shaft are each constructed in one piece.

## Revendications

1. Bogie pour véhicules ferroviaires, qui comporte les dispositions suivantes :
- deux longerons (1 et 2) parallèles, qui sont reliés l'un à l'autre par au moins une traverse (3 et 4),
- deux paires de roues constituées chacune de deux roues (9 à 12) indépendantes, au moins deux roues indépendantes qui se font faces axialement étant entraînées chacune par un moteur (13 et 14), par des dispositifs de transmission (15 à 18),
- chaque roue indépendante est montée tournante dans une coulisse (5 à 8) de roue, les coulisses de roue étant disposées chacune parallèlement à l'axe longitudinal du bogie, aux deux extrémités de pièces parallèles du bogie et pouvant être déviées verticalement par rapport à une articulation dont l'axe s'étend perpendiculairement à l'axe longitudinal du bogie,
- les moteurs sont montés en ayant leur axe longitudinal parallèle aux longerons,
- les coulisses de roue sont réalisées en carters de dispositif de transmission,
- les coulisses (5 à 8) de roue sont articulées aux deux extrémités des longerons (1 et 2),
caractérisé en ce que
les coulisses de roue sont articulées aux deux extrémités des carcasses (19 et 20) des moteurs (13 et 14), les carcasses des moteurs étant fixées aux longerons et/ou aux traverses du bogie.

2. Bogie suivant la revendication 1,
caractérisé en ce que
les longerons (1 et 2) parallèles sont reliés l'un à l'autre par deux traverses (3 et 4), les coulisses (5 à 8) de roue étant articulées aux deux extrémités des traverses.

3. Bogie suivant la revendication 1,
caractérisé en ce
qu'un accouplement à denture spirale ou un accouplement à mouvement angulaire est monté au point d'articulation.

4. Bogie suivant la revendication 1,
caractérisé en ce que
il est fixé à la carcasse (19 et 20) du moteur au moins une pièce transversale (25 à 28) qui reçoit au moins un ressort (21 à 24) primaire.

5. Bogie suivant la revendication 1,
caractérisé en ce que
il est monté un longeron supplémentaire au milieu du bogie.

6. Bogie suivant la revendication 1,
caractérisé en ce que,
pour deux traverses, une traverse supplémentaire est montée au milieu du bogie.

7. Bogie suivant la revendication 1,
caractérisé en ce que
les longerons et les traverses sont réalisés en pièce en forme de plaque.

8. Bogie suivant la revendication 1,
caractérisé en ce que
les roues indépendantes sont montées flottantes dans les coulisses de roue.

9. Bogie suivant la revendication 1,
caractérisé en ce que
les roues indépendantes sont montées dans des coulisses de roue en forme de fourche, au moins l'une des deux moitiés de fourches étant réalisées en carter de dispositif de transmission.

10. Bogie suivant la revendication 1,
caractérisé en ce que
l'arbre de roue et le grand arbre de roue sont réalisés chacun d'une seule pièce.
